# EUROPÄISCHE PATENTSCHRIFT

(11) **EP 0 864 286 B1**
(45) Veröffentlichungstag und Bekanntmachung des Hinweises auf die Patenterteilung: **09.10.2002**
(21) Anmeldenummer: 98103094.3
(22) Anmeldetag: 21.02.1998
(51) Int. Cl.: A47K 3/16

(54) **Vorrichtung zur zentrischen Positionierung von Badewannen und Duschwannen in Badewannen- und Duschwannenträgern aus Hartschaumstoff**
Device for the centering of bathtubs or shower trays in hard plastic supports for bathtubs or shower trays
Dispositif de centrage de baignoires ou de bacs de douche dans des supports de baignoires ou de bacs de douche en mousse de plastic rigide

(30) Priorität: 15.03.1997 DE 19710945
(43) Veröffentlichungstag der Anmeldung: 16.09.1998
(73) Patentinhaber: Kunststofftechnik Schedel GmbH, D-08223 Falkenstein (DE)
(72) Erfinder: Schedel, Wolfgang,c/o AUTOMA MULTI STYRENE LTD, 1610 Edenvale (ZA)
(74) Vertreter: Böhme, Volker, Dipl.-Ing.

(56) Entgegenhaltungen:
- DE-U- 8 625 437
- GB-A- 2 256 796

## Beschreibung

Die Erfindung betrifft eine Vorrichtung zur zentrischen Positionierung von Badewannen oder Duschwannen in einem Wannenträger aus Hartschaumstoff.

Bei Bade- und Duschwannen gleicher Randabmessung sind die sonstigen Abmessungen je nach Hersteller unterschiedlich. Da für Bade- und Duschwannen gleicher Randabmessung in aller Regel nur ein Badewannen- und Duschwannenträger zur Verfügung steht, kann aufgrund der Unterschiedlichkeit der sonstigen Abmessungen in Längs-und/oder in Querrichtung ein Spiel zwischen Wanne und Wannenträger auftreten. Dadurch kann es zu unerwünschten Verschiebungen der Wanne im ortsfesten Wannenträger kommen, d.h. eine zentrische Position der Wanne im Wannenträger ist nicht gewährleistet.

Aus der DE-U-86 25 437 ist ein Universal-Wannenträger für verschiedenartige Badewannen bekannt. Es ist jedoch ebenfalls erforderlich, dass die Badewannen zumindest gleiche vorbestimmte Randabmessungen aufweisen. Der Universal-Wannenträger zeichnet sich dadurch aus, dass er zu mehreren vorbestimmten handelsüblichen Badewannen kompatibel ist. Dies wird dadurch erreicht, dass die zur Aufnahme der Badewanne vorgesehne Ausnehmung eine solche Kontur hat, die eine Superposition der Konturen der handelsüblichen Badewannen ist. Eine zentrische Position der Wanne im Wannenträger ist damit jedoch nicht gewährleistet.

In der GB-A-22 56 795 ist ein Adapter beschrieben, der als Profilleiste ausgebildet und zwischen der Oberkante des Wannenträgers und dem Rand der Badewanne vorgesehen ist. Der Adapter hat einen Y-förmigen Querschnitt und ist ausschließlich für solche Badewannen vorgesehen, deren Rand an der Unterseite im Wesentlichen komplementär zum Adapter ausgebildet ist. Für Bade- und Duschwannen gleicher Randabmessung ist damit eine zentrische Position der Wanne im Wannenträger nicht immer gewährleistet.

Der Erfindung liegt die Aufgabe zugrunde, eine Vorrichtung zur zentrischen Positionierung bereitzustellen, die bei einfacher Handhabung eine zentrische Position der Wanne gewährleistet.

Dies wird erfindungsgemäß dadurch erreicht, dass ein Winkelstück, dessen Schenkel in horizontaler Richtung eine Stärke haben, die auf den Abstand zwischen dem Innenrand einer Wannenrandumbiegung und der Außenwand des Wannenträgers ausgelegt ist, am Innenscheitel mit einem Profilvorsprung versehen sind, der in eine im Eckbereich des Wannenträgers vorgesehene Nut einschiebbar ist.

Durch den im Innenscheitel des Winkelstücks vorgesehenen Profilvorsprung, der in eine entsprechende, im Wannenträger-Eckbereich vorgesehene Nut einschiebbar ist, lässt sich bei einfachster Handhabung eine exakte Positionierung des Winkelstücks erreichen. Bei rundum vorhandenem Abstand werden an allen vier, sonst an zwei gegenüberliegenden Außenflächen des Wannenträgers die Winkelstücke angebracht, die den Abstand ausfüllen und so Verschiebungen der Wanne im ortsfesten Wannenträger unmöglich machen. Da das Winkelstück im Eckbereich des Wannenträgers vorgesehen ist, werden Verschwenkungen der Wanne um eine vertikale Achse vermieden, wie sie bei einer Anbringung von Profilstücken im mittleren Bereich der Wannenträgerseiten möglich wären.

Weiterhin haben Winkelstücke gegenüber Profilleisten den Vorteil, dass die Anzahl der Bauteile verringert und die Lagerhaltung vereinfacht wird. Außerdem ist der Zeitaufwand für die Anbringung der Winkelstücke wesentlich geringer.

Um eine Anpassung des Profilstücks an den Radius der Umbiegung des Wannenrands zu schaffen, ist gemäß einem weiteren vorteilhaften Merkmal der Erfindung vorgesehen, dass die nach oben gerichtete Fläche der Profilstücke eine nach außen abfallende Rundung aufweist. Diese Ausgestaltung hat außerdem den Vorteil, dass beim Einsetzen der Wanne in den Wannenträger der Wannenrand ohne Schwierigkeiten über das Profilstück gleitet.

Gemäß einem wesentlichen Merkmal der Erfindung sind die Profilstücke mit Ausnehmungen versehen, die bei Belastung eine Querschnittsverminderung zulassen. Auf diese Weise ist es möglich, für alle Anwendungsfälle mit einem Profilstück auszukommen, dessen Dicke auf den größten, derzeit bekannten Abstand zwischen Außenfläche Wannenträger und Innenfläche Umbiegung ausgelegt ist. Ist dieser Abstand kleiner als die Dicke des Profilstücks, schaffen die Ausnehmungen eine Art "Knautschzone", die eine Dickenverminderung des Profilstücks zulässt.

Als besonders günstige Ausgestaltung der "Knautschzone" hat sich eine Ausnehmung empfohlen, die als keilförmige Nut ausgebildet ist, die von der nach unten gerichteten Fläche der Profilstücke ausgeht, sich nach oben verjüngt und sich über die gesamte Länge der Profilstücke erstreckt. Damit lässt sich eine über die Länge der Profilstücke gleichmäßige Dickenverminderung erzielen.

Um beim Einsetzen der Wanne in den Wannenträger ein Abreißen oder Abrutschen der Profilstücke zu verhindern, ist gemäß einem weiteren vorteilhaften Merkmal der Erfindung die nach unten gerichtete Fläche der Profilstücke gegen einen Absatz des Wannenträgers abgestützt.

Zweckmäßigerweise ist die nach unten gerichtete Fläche der Profilstücke in zwei zueinander höhenversetzten Horizontalebenen angeordnet. Die untere Ebene dient der Abstützung des Profilstücks auf dem Absatz des Wannenträgers, während die obere Ebene die nach außen weisende Fläche des Profilstücks verkürzt. Eine solche Verkürzung kann bei Acrylwannen vorteilhaft sein, bei denen der nach unten gerichtete Bereich des Wannenrands wesentlich kürzer als bei Stahlwannen ist. Würde die nach außen weisende Fläche des Profilstücks bei Acrylwannen normale Länge aufweisen, würde ihr unterer Bereich nach dem Verfliesen sichtbar bleiben, was zumindest auf der Sichtseite der Wanne unerwünscht wäre.

Für Stahlwannen kann es ausreichen, wenn dem Wannenträger lose zugeordnete Winkelstücke verwendet werden, die mindestens auf ihrer nach oben und unten gerichteten Fläche mit noppenartigen Vorsprüngen versehen sind und auf ihrer Innenfläche eine von innen unten nach außen oben verlaufende Abschrägung aufweisen.

In der Zeichnung sind drei bevorzugte Ausführungsbeispiele der Erfindung dargestellt.

Es zeigen:
- Fig. 1: ein erstes Winkelstück mit Profilvorsprung in Unteransicht,
- Fig. 1a u. 1b: um 90° gedrehte Ansichten des Winkelstücks gemäß Fig. 1,
- Fig. 2: ein zweites Winkelstück mit Profilvorsprung in Unteransicht,
- Fig. 2a u. 2b: um 90° gedrehte Ansichten des Winkelstücks gemäß Fig. 2,
- Fig. 3: ein drittes Winkelstück mit noppenartigen Vorsprüngen in Unteransicht, sowie
- Fig. 3a u. 3b: um 90° gedrehte Ansichten des Winkelstücks gemäß Fig. 3.

Fig. 1 zeigt ein Winkelstück 1 mit Schenkeln 1a und 1b, dessen Außenscheitel 2 einen Radius aufweist. Im Innenscheitel 3 ist ein trapezförmiger Profilvorsprung 4 vorgesehen. Mit 5 ist eine von der nach unten gerichteten Fläche 1c des Winkelstücks 1 ausgehende keilförmige Nut bezeichnet, die sich nach oben verjüngt.

Der Profilvorsprung 4 wird in eine entsprechende, im Wannenträger-Eckbereich vorgesehene Nut eingeschoben. Dabei kommen die Innenflächen der Schenkel 1a und 1b gegen die Außenfläche des Wannenträgers zur Anlage.

Das Winkelstück 1 der Fig. 2 unterscheidet sich von dem der Fig. 1 allein dadurch, dass die Außenwand der keilförmigen Nut 5 teilweise, und zwar in ihrem unteren Bereich, entfernt worden ist Dadurch gliedert sich die nach unten gerichtete Fläche 1c der Schenkel 1a und 1b in zwei Stufen: die untere Stufe 1c' und die obere Stufe 1c".

Das Winkelstück 1 der Fig. 3 besitzt keinen Profilvorsprung 4 und ist nicht durch den Patentanspruch 1 gedeckt. Allerdings ist es auf seinen nach oben, unten und außen weisenden Flächen mit noppenartigen Vorsprüngen 6 versehen, die pyramidenstumpfartig ausgebildet sind. Die Innenflächen der Schenkel 1a und 1b weisen eine von innen unten nach außen oben verlaufende Abschrägung 4 auf. Eine ähnliche, jedoch wesentlich schmalere Abschrägung 8 nimmt auf der Außenseite der Schenkel 1a und 1b die Kante zwischen deren nach außen und deren nach oben gerichteter Fläche weg.

Die Winkelstücke 1 der Fig. 3 werden von unten her lose in die Ecken des Rands der mit ihrer Öffnung auf dem Boden liegenden Wanne eingelegt. Bei Stahlwannen sitzt am Rand der Umbiegung üblicherweise ein rechtwinklig nach innen, also zur Wannenwand hinweisender Steg an. Zwischen diesem Steg und der Unterseite des Wannenrands werden die Winkelstücke 1 festgeklemmt, wobei die noppenartigen Vorsprünge 6 auf deren nach unten und deren nach oben gerichteter Fläche eine Verspreizung der Winkelstücke 1 bewirken, so dass diese beim Drehen der Wanne um 180° und Einsetzen derselben in den Wannenträger unverrückbar gehalten sind und nicht herausfallen. Die Abschrägung 8 ermöglicht eine Anpassung an Radien der Umbiegung des Wannenrands, während die Abschrägung 7 eine Führung bzw. Gleitfläche für den oberen Rand des Wannenträgers beim Einsetzen der Wanne bildet.

### Bezugszeichenliste

- 1: Winkelstück
- 1a, 1b: Schenkel
- 1c: nach unten gerichtete Fläche
- 1c': untere Stufe
- 1c": obere Stufe
- 2: Außenscheitel
- 3: Innenscheitel
- 4: Profilvorsprung
- 5: keilförmige Nut
- 6: noppenartige Vorsprünge
- 7: Abschrägung
- 8: Abschrägung

## Patentansprüche

1. Vorrichtung zur zentrischen Positionierung von Badewannen oder Duschwannen in einem Wannenträger aus Hartschaumstoff,
**dadurch gekennzeichnet, dass**
ein Winkelstück (1), dessen Schenkel (1a, 1b) in horizontaler Richtung eine Stärke haben, die auf den Abstand zwischen dem Innenrand einer Wannenrandumbiegung und der Außenwand des Wannenträgers ausgelegt ist, am Innenscheitel (3) mit einem Profilvorsprung (4) versehen sind, der in eine im Eckbereich des Wannenträgers vorgesehene Nut einschiebbar ist.

2. Vorrichtung nach Anspruch 1,
**dadurch gekennzeichnet, dass**
die nach oben gerichtete Fläche des Winkelstücks (1) eine nach außen abfallende Rundung aufweist.

3. Vorrichtung nach Anspruch 1 oder 2,
**dadurch gekennzeichnet, dass**
das Winkelstück (1) mit Ausnehmungen (5) versehen ist, die bei Belastung eine Querschnittsverminderung zulassen.

4. Vorrichtung nach Anspruch 3,
**dadurch gekennzeichnet, dass**
die Ausnehmung als keilförmige Nut (5) ausgebildet ist, die von der nach unten gerichteten Fläche (1c) des Winkelstücks (1) ausgeht, sich nach oben verjüngt und sich über die gesamte Länge des Winkelstücks (1) erstreckt.

5. Vorrichtung nach einem der Ansprüche 1 bis 4,
**dadurch gekennzeichnet, dass**
die nach unten gerichtete Fläche (1c) des Winkelstücks (1) gegen einen Absatz des Wannenträgers abgestützt ist.

6. Vorrichtung nach Anspruch 5,
**dadurch gekennzeichnet, dass**
die nach unten gerichtete Fläche (1c) des Winkelstücks (1) in zwei zueinander höhenversetzten Horizontalebenen angeordnet ist.

## Claims

1. A device for centering bathtubs or shower trays in a bathtub or shower-tray support made of rigid foam, **characterised in that** an angle piece (1), the arms (1a, 1b) of which have a horizontal thickness adapted to the distance between the inner edge of a bathtub or shower-tray edge bend and the outer wall of the bathtub or shower-tray support, is provided on its inner vertex (3) with a profiled projection (4) insertable into a groove provided in the corner region of the bathtub or shower-tray support.

2. A device according to claim 1, **characterised in that** the upward facing surface of the angle piece (1) has a curvature which slopes downwards towards the outside.

3. A device according to claim 1 or 2, **characterised in that** the angle piece (1) is provided with recesses (5) which allow a reduction in cross-section under load.

4. A device according to claim 3, **characterised in that** the recess is formed as a wedge-shaped groove (5) which starts from the downward facing surface (1c) of the angle piece (1), tapers upwards and extends over the entire length of the angle piece (1).

5. A device according to any one of claims 1 to 4, **characterised in that** the downward facing surface (1c) of the angle piece (1) is supported against a shoulder of the bathtub or shower-tray support.

6. A device according to claim 5, **characterised in that** the downward facing surface (1c) of the angle piece (1) is arranged in two horizontal planes vertically offset relative to one another.

## Revendications

1. Dispositif de positionnement centré de cuves de baignoires ou de cuves de douche dans un support de cuve en mousse de polyuréthanne rigide, **caractérisé par** une pièce angulaire (1) dont les branches (la, 1b), qui ont en direction horizontale une épaisseur qui est adaptée à la distance entre le bord intérieur d'une courbure du bord de la cuve et la paroi extérieure du support de cuve, sont pourvues sur le sommet intérieur (3) d'une saillie profilée (4), qui peut être enfilée dans une gorge prévue dans la région de coin du support de cuve.

2. Dispositif selon la revendication 1, **caractérisé en ce que** la surface dirigée vers le haut, de la pièce angulaire (1), présente un arrondi tombant vers l'extérieur.

3. Dispositif selon l'une ou l'autre des revendications 1 et 2, **caractérisé en ce que** la pièce angulaire (1) est pourvue d'évidements (5) qui permettent une réduction de section transversale en cas de sollicitation.

4. Dispositif selon la revendication 3, **caractérisé en ce que** l'évidement est réalisé sous forme de gorge cunéiforme (5) qui part de la surface (1c) dirigée vers le bas, de la pièce angulaire (1), se rétrécit vers le haut et s'étend sur toute la longueur de la pièce angulaire (1).

5. Dispositif selon l'une des revendications 1 à 4, **caractérisé en ce que** la surface (1c) dirigée vers le bas, de la pièce angulaire (1), prend appui contre un talon du support de cuve.

6. Dispositif selon la revendication 5, **caractérisé en ce que** la surface (1c) dirigée vers le bas, de la pièce angulaire (1), est agencée dans deux plans horizontaux décalés en hauteur l'un par rapport à l'autre.
